# FASCICULE DE BREVET EUROPEEN

(11) **EP 0 426 078 B1**
(45) Date de publication et mention de la délivrance du brevet: **28.07.1993**
(21) Numéro de dépôt: 90120721.7
(22) Date de dépôt: 29.10.1990
(51) Int. Cl.: F04C 29/00

(54) **Procédé de fonctionnement d'une pompe volumétrique**
Verfahren zum Betrieb einer volumetrischen Pumpe
Method of operating a volumetric pump

(30) Priorité: 02.11.1989 FR 8914354
(43) Date de publication de la demande: 08.05.1991
(73) Titulaire: ALCATEL CIT, 75008 Paris (FR)
(72) Inventeur: Crinquette, Jean-Marie, F-74000 Annecy le Vieux (FR); Taberlet, Eric, F-74940 Annecy le Vieux (FR)
(74) Mandataire: Weinmiller, Jürgen

(56) Documents cités:
- EP-A- 0 320 956
- GB-A- 385 192
- GB-A- 947 383

## Description

La présente invention concerne un procédé de fonctionnement d'une pompe volumétrique ou pompe à vide primaire, comportant un stator et un rotor tournant dans le stator, en conservant un jeu de fuite prédéterminé par rapport à ce dernier.

Les pompes volumétriques sont capables de créer des pressions de 0,001 à 0,0001 millibars, en refoulant contre l'atmosphère. La courbe caractéristique du débit volumique S (en m³/h) en fonction de la pression P (en millibars) d'une telle pompe dépend du jeu existant entre le rotor et le stator de la pompe. Des diagrammes débit volumique S / pression P ont été représentés dans la figure 1. Chacune des courbes correspond à un jeu donné, le jeu augmentant d'une courbe à l'autre selon la flèche j.

Il est bien évident que le constructeur d'une pompe à vide choisit une valeur du jeu entre le rotor et le stator en réalisant un compromis entre deux objectifs antagonistes. Afin d'éviter tout grippage dû par exemple à la dilatation différentielle entre le stator et le rotor, le constructeur est amené à choisir un jeu important. En revanche, il est conduit à choisir le jeu le plus faible possible pour améliorer les caractéristiques de la pompe, comme le suggèrent à l'évidence les courbes caractéristiques de la figure 1.

Le document GBA 947383 décrit un compresseur volumétrique de type à double vis dans lequel un liquide tel que de l'huile est injecté dans la machine de façon à assurer une étanchéité par joint liquide. Cependant dans le cas de pompes à vide, une telle injection est incompatible avec un vide propre.

Le problème constant posé au constructeur de pompe est de réaliser une pompe ne grippant pas et ayant le minimum de jeu entre le rotor et le stator.

Il a été proposé, dans la demande de brevet français n° 89 11302 au nom de la Demanderesse, de réliser une pompe dans laquelle le jeu est rendu variable pendant le pompage grâce à une partie élastiquement déformable de la paroi du rotor et/ou du stator, ou grâce à un déplacement relatif du rotor par rapport au stator.

Cette solution résoud le problème posé, mais nécessite d'apporter à la pompe un certain nombre de modifications mécaniques qui en augmentent le prix de revient.

Un but de la présente invention est de réaliser une pompe à vide dans laquelle le rendement de pompage est optimal, sans modifications mécaniques de celle-ci.

Ce but est atteint en injectant dans le jeu compris entre le rotor et le stator, un gaz de masse moléculaire différente de celle du gaz pompé.

On notera que le document européen EP-A-320956 (sur lequel est basé le préambule de la revendication 1) décrit une pompe volumétrique dans laquelle on injecte un gaz inerte, de l'azote dans l'exemple cité, dans les chambres de travail de la pompe, de manière à diminuer la pression partielle de chlorure d'ammonium qui est produit lors de la fabrication de nitrure de silicium. En effet dans les parties haute pression de la pompe, le chlorure d'ammonium se dépose sur les parois du stator et du rotor. L'introduction d'azote diminue la pression partielle de chlorure d'ammonium de telle sorte qu'il ne se dépose plus sur les parois.

Le gaz introduit ici: l'azote a une masse moléculaire moins élevée que celle du gaz pompé.

L'invention a ainsi pour objet un procédé de fonctionnement d'une pompe volumétrique, comprenant un rotor tournant dans un stator avec un jeu donné, utilisée pour le pompage d'un gaz ou d'un mélange de gaz de masse moléculaire donnée, et comportant des moyens pour injecter un gaz dans le jeu précité, caractérisé par le fait que ledit gaz injecté est de masse moléculaire plus élevée que celle du gaz ou du mélange de gaz pompé.

De préférence, le débit de gaz injecté est compris entre 3 et 15 fois le débit de gaz pompé.

Avantageusement, le débit de gaz injecté est réglable.

L'invention sera bien comprise par la description donnée ci-après d'un mode préféré de réalisation de l'invention, en référence au dessin ci-annexé dans lequel :
- la figure 1 est un diagramme représentant, en fonction de la pression P, le débit volumique S d'une pompe pour diverses valeurs du jeu,
- la figure 2 est une vue de principe d'une pompe Roots multiétagée,
- la figure 3 est une vue en coupe axiale d'un étage de pompe Roots munie du dispositif de l'invention.

La figure 1 a déjà été commentée et on n'y reviendra pas.

L'invention est précisée sur un exemple de pompe, à savoir une pompe de type Roots multiétagée, mais on doit bien comprendre que l'invention s'applique à tout type de pompe volumétrique tel que pompe à palettes, pompe cylindrique ou conique à sillon hélicoïdal, pompe à double vis, etc.

La figure 2 représente schématiquement une pompe Roots multiétagée ayant trois étages 10, 20 et 30 comprenant repectivement des stators 11, 21, 31 et des rotors 12, 13 ; 22, 23 ; 32, 33. La référence 4 désigne l'admission de l'étage 10, 14 est le refoulement de l'étage 10 et l'admission de l'étage 20, 24 est le refoulement de l'étage 20 et l'admission de l'étage 30, 34 est le refoulement de l'étage 30.

Conformément à l'invention, et comme il est représenté dans la figure 3 montrant le troisième étage de la pompe, il est prévu un moyen pour injecter, au sein même du jeu 35 entre le rotor et le stator de l'étage, un gaz de masse moléculaire plus élevée que celle du gaz pompé. Ceci est réalisé par exemple par un ajutage 40 pratiqué dans le stator et relié à une source de gaz auxiliaire non représentée, à débit réglable.

Bien entendu, tout autre moyen d'injection de gaz peut être utilisé comme par exemple orifices multiples dans la paroi du stator, fente dans le stator, partie poreuse de la paroi du stator, etc....

A titre d'exemple, si l'on pompe de l'hélium de masse moléculaire 4, on pourra injecter de l'azote, de masse moléculaire 28. Ce gaz sera avantageusement injecté avec un débit égal à plusieurs fois celui du gaz pompé, par exemple avec un débit compris entre 3 fois et 15 fois celui du gaz pompé.

Ce gaz injecté produit une sorte de joint moléculaire qui empêche les molécules de gaz pompé de se diriger dans le sens refoulement-admission, de sorte que le rendement de la pompe se trouve amélioré.

On peut modifier les caractéristiques de pompage, et en particulier amener le point de fonctionnement de la pompe à passer d'une courbe donnée de la figure 1 sur une autre courbe, comme si le jeu de la pompe était modifié, en réglant le débit du gaz injecté et/ou sa masse moléculaire.

Il est possible de prévoir une injection sur plusieurs des étages de la pompe, par exemple sur les deux derniers étages.

L'invention trouve application pour tout type de pompe volumétrique.

## Revendications

1. Procédé de fonctionnement d'une pompe volumétrique (30), comprenant un rotor (32, 33) tournant dans un stator (31) avec un jeu (35) donné, utilisée pour le pompage d'un gaz ou d'un mélange de gaz de masse moléculaire donnée, et comportant des moyens pour injecter un gaz dans le jeu précité, caractérisé par le fait que ledit gaz injecté est gaz de masse moléculaire plus élevée que celle du gaz ou du mélange de gaz pompé.

2. Procédé de fonctionnement d'une pompe selon la revendication 1, caractérisée en ce que le débit du gaz injecté est réglable.

3. Procédé de fonctionnement d'une pompe selon l'une des revendications 1 ou 2, caractérisée en ce que le débit de gaz injecté est compris entre 3 et 15 fois le débit du gaz pompé.

## Patentansprüche

1. Verfahren zum Betreiben einer Verdrängungspumpe (30) mit einem in einem Stator (31) mit einem gegebenen Abstand (35) umlaufenden Rotor (32, 33), wobei die Pumpe zum Pumpen eines Gases oder eines Gasgemisches mit gegebener molekularer Masse benutzt wird und Mittel zum Einspritzen eines Gases in den Abstandspalt aufweist, dadurch gekennzeichnet, daß das eingespritzte Gas ein Gas mit einer größeren molekularen Masse als derjenigen des gepumpten Gases oder der gepumpten Gasmischung ist.

2. Verfahren zum Betreiben einer Pumpe nach Anspruch 1, dadurch gekennzeichnet, daß die Menge des pro Zeiteinheit eingespritzten Gases einstellbar ist.

3. Verfahren zum Betreiben einer Pumpe nach Anspruch 1 oder 2, dadurch gekennzeichnet, daß die Durchsatzmenge des eingespritzten Gases zwischen dem 3- und 15-fachen der Durchsatzmenge des gepumpten Gases liegt.

## Claims

1. A method for operating a positive displacement pump (30) comprising a rotor (32, 33) rotating in a stator (31) with a given amount of clearance (35), the pump being used for pumping a gas or a mixture of gases having a given molecular mass and comprising means for injecting a gas into said clearance, the pump being characterized in that said injected gas has a molecular mass which is higher than that of the gas or mixture of gases being pumped.

2. A method for operating a pump according to claim 1, characterized in that the flow rate of the injected gas is adjustable.

3. A method for operating a pump according to claims 1 or 2, characterized in that the flow rate of the injected gas lies in the range 3 times to 15 times the flow rate of the pumped gas.
